# EUROPÄISCHE PATENTSCHRIFT

(11) **EP 2 577 002 B1**
(45) Veröffentlichungstag und Bekanntmachung des Hinweises auf die Patenterteilung: **19.10.2016**
(21) Anmeldenummer: 11758090.2
(22) Anmeldetag: 31.05.2011
(51) Int. Cl.: F01K 21/04, F01K 3/00, F01K 3/12

(54) **VERFAHREN UND VORRICHTUNG ZUR SPEICHERUNG UND ABGABE VON ENERGIE**
METHOD AND DEVICE FOR STORING AND RELEASING ENERGY
PROCÉDÉ ET DISPOSITIF DE STOCKAGE ET DE DISTRIBUTION D'ÉNERGIE

(30) Priorität: 31.05.2010 DE 102010022088
(43) Veröffentlichungstag der Anmeldung: 10.04.2013
(73) Patentinhaber: Wolf, Peter, 26209 Hatten (DE); Jaske, Wolfgang, 49811 Lingen (DE)
(72) Erfinder: Wolf, Peter, 26209 Hatten (DE); Jaske, Wolfgang, 49811 Lingen (DE)
(74) Vertreter: Siekmann, Gunnar
(86) Internationale Anmeldenummer: PCT/DE2011/001177
(87) Internationale Veröffentlichungsnummer: WO 2012/048670

(56) Entgegenhaltungen:
- WO-A2-2009/066171
- DE-A1- 2 649 136
- DE-A1- 4 427 987
- US-A1- 2009 200 805
- US-B1- 6 564 551

## Beschreibung

Die Erfindung betrifft ein Verfahren zur Speicherung und Abgabe von Energie, bei dem die Energie zum Teil in Wasser gespeichert wird, wobei das Wasser erhitzt wird. Weiterhin betrifft die Erfindung eine Vorrichtung zur Speicherung und Abgabe von Energie mit einem Gasdruckspeicher.

Energiespeicherkraftwerke zur Speicherung überschüssiger Energie, um diese zu Spitzenlastzeiten wieder zur Verfügung zu stellen, sind seit langem bekannt. Diesen Kraftwerken liegen viele verschiedene Techniken zur Energiespeicherung, wie z. B. chemische Speicher, mechanische Speicher mit bewegten Schwungmassen, Pumphöhenspeicher oder auch Druckluftspeicher in verschiedenen Ausführungen zu Grunde.

Zum besseren Verständnis der hier vorgeschlagenen Erfindung sollen lediglich die verschiedenen Ausführungen der Druckluftspeicherkraftwerke zum Vergleich betrachtet werden, da zur erfindungsgemäßen Energiespeicherung ebenfalls bevorzugt die Medien Gas und Wasser verwendet werden.

Druckluftspeicherkraftwerke und die damit verbundene Art des Betriebs dieser Kraftwerke sind seit langem bekannt. So werden z. B. in der Patentschrift DE 2615439 C2 und der dort zitierten Literatur Vorschläge zur Realisierung einer solchen Technik unterbreitet. In der deutschen Patentschrift DE 2615439 C2 selbst wird eine Weiterentwicklung vorgeschlagen, die unter Nutzung der Abwärme aus der Verbrennung eines Brennstoffs in einer Turbine die Energie in Form von Heißwasser oder Dampf speichert, die bei Bedarf gespeicherte Druckluft mittels der gespeicherten Wärme erhitzt, um dann mit der erhitzten Luft eine Heißluftturbine anzutreiben, die die mittels Druckluft gespeicherte Energie wieder in Strom umwandelt.

In einer weiteren Weiterentwicklung wie in DE 4427987 beschrieben, wird zur Steigerung des Wirkungsgrads der Turbine die Abwärme der Luftverdichtereinheit in einem Heisswasserspeicher gespeichert. Aus diesem Heißwasserspeicher wird bei Bedarf heißes Wasser entnommen und einem Partialdruckverdampfer der komprimierten Druckluft vor dem Eintritt in die Turbine zur Stromerzeugung zugesetzt. Dadurch wird zum einen die Abwärme der Luftverdichtereinheit energetisch genutzt und zum anderen wird die Turbinenleistung bei der Verbrennung eines Brennstoffs erhöht. Hierfür ist allerdings ein größerer Aufwand bei der Anlagentechnik zu betreiben, da das heiße Wasser definiert im Partialdruckverdampfer in die Druckluft eingesprüht werden muss, um das gewünschte Mischungsverhältnis beizubehalten, wobei sich bei zunehmender Entleerung des Druckluftspeichers die Druckverhältnisse stark ändern, was wiederum den Betrieb erschwert.

In einer Weiterentwicklung, beispielsweise in der Projektbeschreibung "Entwicklung und Untersuchung eines neuartigen Konzeptes zur Großtechnischen Speicherung elektrischer Energie mittels Druckluft- und Wärmespeicherung: "Isobares GuD-Druckluftspeicherkraftwerk mit Wärmespeicher Isobaric Adiabatic Compressed Air Energy Storage Combine Cycle (ISACOAST-CC)" der technischen Universität Braunschweig wird mittels eines Wasserreservoirs, das oberhalb des Druckluftspeichers angeordnet ist, während des Entleerungsvorgangs Wasser in den Druckluftspeicher eingelassen um sein Volumen zu verringern, so dass der Druck der Druckluft zumindest für einen längeren Zeitraum konstant gehalten wird. Nachteilig hierbei sind der erhöhte Leistungsaufwand zur Bewegung des Wassers und der enorme Speicherplatzbedarf für das Wasser. Diese Techniken sind allesamt unter dem Oberbegriff CAES (Compressed Air Energy Storage) bekannt.

In den letzten Jahren wurde verstärkt auf dem Gebiet der adiabaten Druckluftspeicherung unter dem Oberbegriff AA-CAES (Advanced Adiabatic Compressed Air Energy Storage) geforscht. Bei der Druckluftspeicherung mittels AA-CAES Verfahren wird die bei der Komprimierung der Druckluft anfallende Abwärme in Wärmespeichern verschiedener Bauart und unterschiedlicher flüssiger oder fester Speichermedien gespeichert. Dadurch kann bei gleich bleibendem Speichervolumen und gleichem Druck mehr Luft gespeichert werden. Bei der Entnahme der Druckluft wird diese zur Verhinderung einer Abkühlung direkt oder mittels Wärmetauscher mit der zuvor getrennt gespeicherten Abwärme erhitzt. Die vorgewärmte Druckluft wird dann zur Stromerzeugung einer Druckluftturbine zugeführt. Durch diese Technik kann der Wirkungsgrad der Energiespeicherung auf ca. 70 % gegenüber ca. 40 % bei nichtadiabater Speicherung erhöht werden. Hierfür sind allerdings Luftverdichteranlagen erforderlich, die bei hohen Temperaturen von ca. 700 °C stabil arbeiten können und Speicher die große Mengen Wärme bei hohen Temperaturen von z. B. 650°C speichern und bei Bedarf auch schnell genug wieder abgeben können. In den Patentanmeldungen DE 102006022783, DE 102008047557 und DE 102009036550 sind solche Wärmespeicher beschrieben.

Bei den Luftspeicherkraftwerken handelt es sich in der Regel auf Grund der hohen Temperaturen um Feststoffspeicher, die bedingt durch die geringe Wärmeleitfähigkeit der eingesetzten Materialien (hauptsächlich Beton und Keramik) eine schlechte Wärmetransferleistung aufweisen. Gleichzeitig haben die verwendeten Feststoffe eine deutlich geringere Wärmespeicherkapazität als beispielsweise Wasser oder Öl. Nachteilig bei dieser Art der Energiespeicherung und Betriebsweise ist, dass die gespeicherte Energie ausschließlich durch das Medium Luft mit seiner geringen Energiespeicherkapazität übertragen wird, so dass zur Speicherung der Energie unverhältnismäßig große Druckbehälter in Form von z. B. unterirdischen Salzkavernen vorzuhalten sind. Die Ablufttemperatur der entspannten Druckluft nach der Energieabgabe in z. B. einer Druckluftturbine und das große Volumen der entspannten Luft erschweren oder verhindern eine weitere Nutzung der restlichen Energie auf niedrigerem Niveau. Auch der Wirkungsgrad steigernde Einsatz eines Kondensators, der Druckluftturbine nachgeschaltet, ist nicht möglich. Ein weiterer Nachteil der adiabaten Druckluftspeicherkraftwerke ist, dass sie verfahrens- und kostenbedingt nur als Spitzenlastkraftwerke fungieren können, da ein gleichzeitiges Be- und Entladen der Energiespeicher nicht oder nur unter erheblichem Aufwand möglich ist.

Der Erfindung liegt die Aufgabe zu Grunde, die beschriebenen Probleme bei der Speicherung und Entnahme von Energie in Form von Wärme und unter Druck stehendem Gas zu lösen und die Energie in kürzester Zeit bei gleichzeitiger Erhöhung des Wirkungsgrads der Energiespeicherung in adiabaten Systemen zur Verfügung zu stellen.

Die Lösung dieser Aufgabe erfolgt mit einem Verfahren mit den Merkmalen des Patentanspruchs 1. Vorrichtungsmäßig wird die Aufgabe mit einer Vorrichtung mit den Merkmalen des Patentanspruchs 13 gelöst. Bevorzugte Ausgestaltungen der Erfindung sind in den Unteransprüchen angegeben.

Bei einem Verfahren zur Speicherung und Abgabe von Energie, bei dem die Energie zum Teil in Wasser gespeichert wird, wobei das Wasser erhitzt wird, ist erfindungswesentlich vorgesehen, dass die Energie in einem Wasserdruckspeicher gespeichert wird, und dass die Abgabe der Energie durch Entleerung des Wasserdruckspeichers erfolgt, wobei auf das Wasser im Wasserdruckspeicher durch eine druckseitige Verbindung mit einem Gasdruckspeicher ein Druck ausgeübt wird.

Die Energie wird also primär nicht in einem Gasdruckspeicher, sondern in einem Wasserdruckspeicher gespeichert, wobei die Energie durch Druck- und Wärmeänderung gespeichert wird. Erfindungsgemäß wird ein zusätzlicher Gasdruckspeicher bereitgestellt, der das Wasser im Wasserdruckspeicher unter einem definierten Druck hält, so dass auch bei Entleerung des Wasserdruckspeichers zur Energieabgabe definierte Druckverhältnisse herrschen und die Abgabe des Wassers bzw. von Wasserdampf bei kontrollierten und vorgegebenen Bedingungen erfolgen kann. Die Entleerung des Wasserdruckspeichers muss dabei keine vollständige Entleerung sein, sondern kann natürlich den Umständen und den Erfordernissen entsprechend auch eine teilweise Entleerung sein.

Zusätzlich bietet die vorgestellte Erfindung die Möglichkeit der Verstetigung der Energiebereitstellung aus naturgemäß stark schwankenden erneuerbaren Energien wie z.B. Sonnen- oder Windenergie. Des Weiteren wird durch Parallelschaltung mehrerer Energiespeichersysteme der erfindungsgemäßen Art und deren getrennter Regelung das System über einen weiten Bereich die gespeicherte Energie wieder abgegeben und kann so bis in den Grundlastbereich genutzt werden.

Grundsätzlich unterschiedlich zu allen anderen vorgestellten Systemen zur Energiespeicherung mittels Druckluft oder eines anderen Gases wird erfindungsgemäß die Energie nicht hauptsächlich im gasförmigen Medium gespeichert und unter Zuhilfenahme der bei der Komprimierung der Druckluft anfallenden und gespeicherten Abwärme, die bei der Dekompression zur Leistungserhöhung genutzt wird, wieder abgegeben. Bei der vorgestellten Erfindung wird die bei der Kompression eines Gases anfallende Abwärme als Hauptenergiequelle und das komprimierte Gas zur Druckregelung und Druckvorspannung die Abwärmeenergie zu speichern und wieder bereit zu stellen, genutzt. Hieraus ergeben sich einige technische und vor allem auch wirtschaftliche Vorteile.

Das dabei zu lösende technische Problem liegt darin, dass eine Flüssigkeit, die unter Bedingungen eines hohen Dampfdrucks flüssig gehalten wird, im Vorratsbehälter verdampft, sobald der Behälter entleert wird. Dafür wird Verdampfungsenthalpie benötigt und die Flüssigkeit kühlt ab. Dies hat wiederum zur Folge, dass keine Entnahme unter stabilen statischen Bedingungen möglich ist.

Gegenstand der Erfindung ist ein Energiespeicher, bevorzugt mit unter Druck stehendem, heißen Wasser als Speichermedium betrieben, bei dem die physikalischen Verhältnisse des Wassers im Speicherbehälter bei Entleerung konstant gehalten werden. Dies wird bevorzugt dadurch erreicht, dass ein vorgespanntes und erhitztes Gas oder auch überhitzter Wasserdampf über ein Ventil bedarfsorientiert nachgeliefert wird, so dass das Wasser im Speicher nicht Verdampfen kann und somit dem Wasser keine Energie als Verdampfungsenthalpie entzogen wird. Bevorzugt ist die druckseitige Verbindung vom Gasdruckspeicher zum Wasserdruckspeicher so gesteuert, dass die Entleerung des Wasserdruckspeichers bei konstantem Druck und gleichbleibender Temperatur im Wasserdruckspeicher erfolgt. Dies ist die besonders bevorzugte Ausgestaltung. Denkbar sind auch schwankende oder abweichende Verhältnisse, bei denen jedoch gemäß obiger Ausführungen insbesondere beachtet wird, dass das Wasser im Speicher nicht verdampfen kann. Bevorzugt wird dabei in dem Gasdruckspeicher ein sauerstofffreies Gas verwendet. Dies kann in einer besonders günstigen Ausgestaltung auch überhitzter Wasserdampf sein. Auch wenn der Gasdruckspeicher als eine getrennte Einheit verwendet werden kann, der dem Wasserdruckspeicher zugeordnet wird, ist es bevorzugt, wenn der Gasdruckspeicher in das gesamte Verfahren einbezogen wird. Bevorzugt erfolgt dies dadurch, dass bei der Energiespeicherung eine Gaskompression zur Speicherung des Gases in dem Gasdruckspeicher erfolgt und die dabei erzeugte Wärme zur Aufheizung des Wasserdruckspeichers verwendet wird.

In einer bevorzugten Weiterbildung der Erfindung wird der Wasserdruckspeicher durch Abgabe von Dampf entleert und damit wird dann eine Turbine zur Erzeugung von Strom angetrieben. Neben Turbinen können auch andere Energieerzeugungsmaschinen verwendet werden. Bevorzugt ist es dabei, dass die in der Turbine oder einer anderen Energieerzeugungsmaschine nicht nutzbare Energie dann auf andere Weise genutzt wird, insbesondere in einem Verdunstungskondensator zur Aufbereitung von Rohwasser zu entsalztem Wasser genutzt wird. So kann eine noch weitergehende Nutzung der gespeicherten Energie erfolgen. Weiterhin ist es eine bevorzugte Ausgestaltung, wenn die Energie des Wasserdruckspeichers dazu genutzt wird, den vorher abgegebenen Dampf nach dem Durchlauf durch die Turbine wieder zu erwärmen, damit dieser für einen zweiten Durchgang durch die Turbine verwendet wird. Weiterhin ist es eine günstige Ausgestaltung der Erfindung, dass der aus dem Wasserdruckspeicher abgegebene Dampf vor dem Durchgang durch die Turbine mit einem Überhitzer weiter erhitzt wird. So kann die Effektivität des Verfahrens weiter gesteigert werden.

In einer anderen Weiterentwicklung der Erfindung wird ein Teil des komprimierten Gases im Wasserdruckspeicher gespeichert, so dass das heiße Wasser im Wasserdruckspeicher nicht verdampfen kann. Bevorzugt weist das Gas im Gasdruckspeicher mindestens den gleichen Druck wie das im Wasserdruckspeicher gespeicherte Wasser auf. Dadurch kann effektiv verhindert werden, dass das heiße Wasser im Wasserdruckspeicher verdampft.

In einer anderen bevorzugten Ausgestaltung der Erfindung wird das Wasser aus dem Wasserdruckspeicher direkt als Prozessdampf verwendet. Auch so ist eine gute Nutzung der in dem Wasser gespeicherten Energie möglich.

Vorrichtungsmäßig wird die Aufgabe zur Speicherung und Abgabe von Energie mit einem Gasdruckspeicher dadurch gelöst, dass die Vorrichtung einen Wasserdruckspeicher und einen Gasdruckspeicher aufweist, dass der Wasserdruckspeicher derart mit dem Gasdruckspeicher verbunden ist, dass der Druck im Wasserdruckspeicher einstellbar ist und zur Energieabgabe der Wasserdruckspeicher bei entsprechend eingestelltem Druck entleerbar ist. Die Einstellungen erfolgen dabei günstigerweise so, dass die physikalischen Bedingungen konstant bleiben. Der Wasserdruckspeicher ist dann bei konstantem Druck und ohne Abkühlung auch vollständig entleerbar.

Insbesondere ist der Druck so einstellbar, dass der Wasserdruckspeicher bei der Entleerung Wasserdampf abgibt. Die Abgabe von Wasserdampf ist dabei jedoch nicht zwingend erforderlich, da auch beispielsweise mit einer nachgeschalteten Überhitzung gearbeitet werden kann, bei der dann die Dampferzeugung erfolgt. Die Entleerung muss dabei nicht vollständig sein, sondern erfolgt jeweils in dem Umfang, in dem Energie, insbesondere in Form von Wasserdampf, benötigt wird. Bevorzugt bilden der Gasdruckspeicher und der Wasserdruckspeicher mit einem Gasverdichter und zugehörigen Gasdruckleitungen einen geschlossenen Gaskreislauf. Die Zahl der Gasdruckspeicher und der Wasserdruckspeicher beträgt dabei bevorzugt mindestens zwei. Die Zahl der Gasdruckspeicher und Wasserdruckspeicher kann in diesem geschlossenen Gaskreislauf beliebig weiter erhöht werden, also z.B. auch auf drei, vier oder mehr Wasserdruckspeicher. Bevorzugt ist dabei jedem Wasserdruckspeicher ein separater Gasdruckspeicher zugeordnet. Es ist jedoch auch denkbar, eine Vielzahl von Wasserdruckspeichern mit einem Gasdruckspeicher zu verbinden und die Gasbeaufschlagung bzw. Druckbeaufschlagung durch das vorgespannte Gas des Gasdruckspeichers in allen Wasserdruckspeichern vorzunehmen. In einer anderen bevorzugten Ausgestaltung der Erfindung ist der Wasserdruckspeicher über eine Dampfleitung mit einer Energieerzeugungseinheit, insbesondere einer Turbine oder Kolbenmaschine verbunden, wobei in der Dampfleitung bevorzugt ein Dampfregelventil angeordnet ist, mit dem der Dampfdruck zum Betrieb der Turbine eingestellt wird. Der Gasverdichter, die Kühlwasserleitung, der Druckwasserspeicher, eine Kühlwasserpumpe, eine Dampfleitung, eine Turbine, der Verdunstungskondensator, eine Wasserleitung, ein Wasserspeicher, eine Wasserleitung und eine Wasserpumpe bilden bevorzugt einen geschlossenen Wasserkreislauf. In einer weiteren bevorzugten Ausgestaltung sind der Gasdruckspeicher und der Wasserdruckspeicher über eine Gasdruckleitung miteinander verbunden, in der ein Druckregelventil angeordnet ist, mit dem der Druck eingestellt wird, mit dem der Wasserdruckspeicher während des Entleerungsvorgangs vorgespannt wird.

In einer anderen besonders bevorzugten Ausgestaltung der Erfindung ist der Turbine ein Verdunstungskondensator nachgeordnet, in dem durch direkte Energieübertragung aus der Kondensation des Wasserdampfs aus der Turbine auf zu verdunstendes Rohwasser mittels Verdunstung und Kondensation in einem Kondensator entsalztes Wasser gewonnen wird. Dabei wird die Energie bevorzugt aus durch den Verdunstungskondensator erzeugten Wasserdampf zur Gewinnung entsalzten Wassers in einem Energierückgewinnungskreislauf, bestehend aus dem Kondensator, den Rohwasserleitungen und der Rohwasserkreislaufpumpe zur Vorheizung des Rohwassers in einem Rohwasservorlagenbehälter genutzt. Dadurch kann die vorhandene Energie besonders effektiv genutzt werden. Günstigerweise ist dabei noch im Energierückgewinnungskreislauf ein Wärmetauscher zur Kühlung des dem Kondensator zugeführten Rohwassers angeordnet. Bevorzugt ist dieser Wärmetauscher in seiner Leistung regelbar.

Die Energiemenge, die zur Herstellung des vorgespannten Gases benötigt wird, ist um mehrere Größenordnungen kleiner als die Verdampfungsenthalpie des Wassers im Wasserdruckspeicher, so dass der Energiebedarf zur Druck- und Temperatur-Aufrechterhaltung sehr gering im Verhältnis zur gespeicherten Energie ist.

Die Zuführungsform und die Zuführungsart der Energie ist nicht Gegenstand der Erfindung.

In einer Ausführung der vorliegenden Erfindung wird überschüssiger Strom oder eine andere Energieform, die geeignet ist eine z. B. Gasverdichtereinheit anzutreiben, in der Gasverdichtereinheit zur Komprimierung eines Gases in einem geschlossenen Gaskreislauf genutzt. Die Gasverdichtereinheit wird mit Wasser in einem Kühlkreislauf gekühlt, wobei das Wasser des Kühlkreislaufs die Wärmeenergie, die bei der Gaskompression anfällt, aufnimmt und speichert. Das Wasser wird dabei vorteilhaft und erfindungsgemäß auf Temperaturen bis knapp unter dem Wert für kritisches Wasser (374,15°C, 221,2 bar) erhitzt, wobei höhere oder tiefere Temperaturen bei anderer Betriebsweise des gefundenen Verfahrens möglich sind. Das Wasser des Kühlkreislaufs wird in Druckbehältern gesammelt, die mit einem Teil des komprimierten Gases aus dem geschlossenen Gaskreislauf beaufschlagt werden, wobei der beaufschlagte Druck des komprimierten Gases höher sein kann als der eigentliche Druck des heißen Wassers. Zusätzlich wird komprimiertes Gas mit mindestens gleichem aber bevorzugt höherem Druck in einem oder mehreren Druckspeicher- und Ausgleichsbehältern gespeichert. Zur Energieentnahme und Energieumwandlung wird das heiße Wasser aus den Druckbehältern direkt oder über einen Erhitzer zur Erreichung des überkritischen Zustands dann einer Turbine oder einem anderen geeigneten Aggregat als Dampf oder überhitzter Dampf zugeführt und entspannt und kann dadurch Arbeit verrichten, die zur Stromerzeugung genutzt werden kann. Bekannte Maßnahmen zur Erhöhung des Wirkungsgrads einer Dampfturbine können an dieser Stelle genutzt werden.

Das erfindungsgemäße Verfahren bietet den Vorteil, dass die Temperatur und der Druck des heißen Wassers (Dampf), während der Entleerung über den kompletten inhalt der Wasserbehälter konstant gehalten und die Energie auf gewünschtem Temperatur- und Druckniveau bereitgestellt werden kann. Hierzu wird zusätzlich zum bereits in den Wasser (Dampf) beinhaltenden Speicherbehältern vorhandenen komprimierten Gas, während des Entleerungsvorgangs komprimiertes Gas aus den Druckausgleichsbehältern in die Speicherbehälter für heißes Wasser über ein regelbares Druckminderungsventil, das auf den gewünschten Arbeitsdruck eingestellt ist, geleitet. Der Wasserdampf wird erfindungsgemäß in einer, hinter der Turbine oder anderen Energiewandlungseinheit angeordneten Kondensationseinheit kondensiert, so dass ein Unterdruck entsteht und das gesamte Arbeitsband genutzt und Verluste minimiert werden können. In der Kondensationseinheit wird das Wasser und ggf. mitgeschlepptes Druckgas getrennt und zurück gewonnen. Die Kondensationseinheit kann z. B. aus einem in der Patentanmeldung 102008045201.7 beschriebenen Verdunstungskondensator bestehen, so dass die Abwärme, die auf einem noch gut nutzbarem Temperaturniveau anfällt, z. B. zur Gewinnung entsalzten Wassers genutzt werden kann.

Der Wasserkreislauf, der über den Phasenwechsel von flüssig zu gasförmig und umgekehrt thermische und kinetische Energie in mechanische umwandelt, ist ebenfalls geschlossen. Das hat den Vorteil, dass wie in der Dampftechnik üblich unproblematisches entsalztes Wasser verwendet werden kann. Das Wasser wird wieder einem oder mehreren freien Speicherbehältern, das Gas dementsprechend freien Druckbehältern zugeführt, wo es je nach Ausführung bei beliebigem Druck gespeichert werden kann. Der Vorteil eines Druckwasserspeichers liegt darin, dass die im Wasser gespeicherte Energie auch in Prozessdampf- und Heizkreiskreisläufen direkt verwendet werden kann.

Da die Fähigkeit des Wassers Energie zu speichern, wesentlich größer ist als die der Luft, können bei der erfindungsgemäßen Anordnung für die gleiche Speicherkapazität sehr viel kleinere Speicher eingesetzt werden als z. B. bei herkömmlichen Druckluftspeichern.

Figur I zeigt einer der hier vorgestellten Erfindung entsprechenden, nach Aggregaten und Bauteilen aufgelisteten, beispielhaften Anordnung eines kombinierten Speicherkraftwerks mit nach geschalteter Anlage zur Erzeugung entsalzten Wassers. Andere Abwärmenutzungen als die Wasseraufbereitung wie z. B. Kraft - Wärme - Kopplung sind auch möglich, werden aber nicht gesondert dargestellt.

Die einfach gestrichelte Linie bezeichnet den Energiefluss. Die doppelte Linie, bei der eine dickere und eine dünnere Linie verwendet wird, bezeichnet den Gasfluss. Die dreifache Linie, mit der dickeren Linie in der Mitte und den beiden äußeren dünneren Linien bezeichnet den Fluss von Dampf. Die einfach durchgezogene Linie bezeichnet den Fluss von Wasser. Dies gilt sowohl für Figur 1 als auch für Figur 2.

Aus einer Energiequelle 1 wird dem Gasverdichter 2 als Antriebsleistung nutzbare Energie zugeführt. Der Gasverdichter 2 wird dabei vorteilhaft aus einer Energiequelle 1 mit elektrischer Energie versorgt. Die Energiequelle 1 kann aber auch mechanische Energie zum Antrieb des Gasverdichters 2 bereitstellen. Der Gasverdichter 2 bildet mit den Gasdruckleitungen 3, 6, 9, dem Gasdruckspeicher 4 und dem Wasserdruckspeicher 8 einen Gaskreislauf. Der Gasverdichter 2 wird während des Gasverdichtungsvorgangs über den Kühlkreislauf, bestehend aus den Kühlwasserleitungen 10, 11, der Kühlwasserpumpe 12 und dem Wasserdruckspeicher 8 gekühlt, so dass die während des Gasverdichtungsvorgangs im Gasverdichter 2 entstehende Wärmeenergie abgeführt und im Wasserdruckspeicher 8 in Form von heißem Wasser gespeichert wird. Das Kühlwasser des Kühlkreislaufs wird durch die Aufnahme der Wärmeenergie des Gasverdichters 2 bis auf vorteilhaft ca. 370 °C, also knapp unterhalb des kritischen Wertes erhitzt, wobei bei anderer Betriebsweise des Systems andere, niedrigere und höhere Temperaturen möglich sind. Das Gas des Gaskreislaufs wird durch den Gasverdichter 2 mindestens auf den der Temperatur des Wassers entsprechenden Wert von ca. 220 bar verdichtet, wobei höhere Drücke möglich und unter bestimmten Bedingungen vorteilhafter sein können. Ein Teil des verdichteten Gases befindet sich bevorzugt im Wasserdruckspeicher 8, so dass das Wasser im Wasserdruckspeicher 8 nicht verdampfen kann und vorgespannt wird. Der größte Teil des verdichteten Gases des Gaskreislaufs befindet sich im Gasdruckspeicher 4, der über eine Gasdruckleitung 6 mit dem Wasserdruckspeicher 8 verbunden ist. In der Gasdruckleitung 6 zwischen dem Gasdruckspeicher 4 und dem Wasserdruckspeicher 8 ist ein Druckregelventil 7 angeordnet. Das Druckregelventil 7 dient der Einstellung des Gasdrucks, mit dem Gas aus dem Gasdruckspeicher 4 über die Gasdruckleitung 6 in den Wasserdruckspeicher 8 nachströmt, um den Druck im Wasserdruckspeicher 8 bei der Entleerung auf gewünschtem Niveau konstant zu halten. Andere technische Lösungen zum Wasser -Gasmanagement sind auch möglich.

Das heiße Wasser aus dem Wasserdruckspeicher 8 wird zum Entspannen und zur Verrichtung von Arbeit über eine Dampfleitung 13 und einem Überhitzer 36 einer Energiewandlungseinheit, in diesem Beispiel einer Turbine 15 zugeführt. In der Dampfleitung 13 ist ein Dampfregelventil 14 vorgesehen, durch das der Dampf des heißen Wassers aus dem Wasserdruckspeicher 8 auf den gewünschten Druck vor der Turbine 15 eingestellt wird. Andere Maßnahmen der Druckregelung sind auch möglich. Die Turbine 15 treibt einen Stromgenerator 16 an, um aus der Wärmeenergie und der mechanischen Energie elektrische Energie zu erzeugen. Der entspannte, abgekühlte Dampf wird der Turbine 15 nachgeschaltet über eine Dampfleitung 17 erfindungsgemäß einem Verdunstungskondensator 18 oder einer anderen Nutzung zugeführt. In dem Verdunstungskondensator 18 wird der Dampf kondensiert, so dass ein Unterdruck entsteht, der den Energiewandlungsprozess unterstützt. Gleichzeitig wird das entsalzte Wasser des Kühlkreislaufs des Gasverdichters 2 als Kondensat zurück gewonnen. Das Kondensat wird aus dem Verdunstungskondensator 18 über eine Wasserleitung 19 einem Wasserspeicher 20 zugeführt. Hier wird bevorzugt das Wasser für den Kühlkreislauf des Gasverdichters 2 bereit gehalten und bei Bedarf, also bei erneutem Verdichtungsvorgang zur Energiespeicherung, über eine Wasserleitung 21 und einer Speisepumpe 22 in den Kühlkreislauf des Gasverdichters 2, bevorzugt in den Wasserdruckspeicher 8 gepumpt. Eventuell beim Entspannungsvorgang aus dem Wasserdruckspeicher 8 über die Turbine 15 und dem Verdunstungskondensator 18 ggf. mitgeschlepptes Gas aus dem Gaskreislauf wird im Wasserspeicher 20 vom Wasser getrennt und über eine Saugleitung 34 und einem Ventil 35 dem Gasverdichter 2 wieder zur Verfügung gestellt.

Die Abkühlung und Kondensation des Dampfes im Verdunstungskondensator 18 wird durch Verdunstung von Rohwasser auf der Verdunsterseite des Verdunstungskondensators 18 und der damit verbundenen Energieübertragung erreicht. Als Rohwasser kann z. B. Meerwasser genutzt werden, so dass der Verdunstungskondensator 18 unter Nutzung der Abwärme aus der Stromerzeugung in der Turbine 15 die Aufbereitung von Meerwasser zu Brauchwasser ermöglicht. Das Rohwasser wird in der beispielhaft beschriebenen Anordnung in Figur I in einem Rohwasservorlagebehälter 23 vorgehalten und über eine Rohwasserleitung 25 mittels Rohwasserpumpe 24 dem Verdunstungskondensator 18 zugeführt. Der durch Verdunstung entstehende Wasserdampf wird über eine Wasserdampfleitung 26 einem Kondensator 27 zugeführt, wo die im Wasserdampf enthaltene Energie an einen weiteren Energierückgewinnungskreislauf, bestehend aus den Rohwasserleitungen 28, 29, der Rohwasserkreislaufpumpe 30 und dem Wärmetauscher 31 als Kühler, übertragen wird. Über diesen Energierückgewinnungskreislauf wird das Rohwasser im Rohwasservorlagebehälter 23 vorgewärmt, so dass der Energieverlust minimal ist.

In Figur II ist eine einfachere Form der Energierückgewinnung und Übertragung auf das Rohwasser dargestellt. Das Rohwasser wird direkt dem Kondensator 27 als Kühlmedium zugeführt und wird so für den Verdunstungsprozess im Verdunstungskondensator 18 vorgewärmt. Bei dieser Variante ist der erreichbare Energierückgewinnungsgrad geringer als bei der in Figur I skizzierten.

Das im Kondensator 27 gewonnene Kondensat wird über eine Brauchwasserleitung 32 einem Brauchwassersammelbehälter 33 zugeführt.

## Patentansprüche

1. Verfahren zur Speicherung und Abgabe von Energie, bei dem die Energie zum Teil in Wasser gespeichert wird, wobei das Wasser erhitzt wird,
**dadurch gekennzeichnet,**
**dass** die Energie primär in einem Wasserdruckspeicher (8) gespeichert wird, dass die Abgabe der Energie durch Entleerung des Wasserdruckspeichers (8) unter Abgabe von Wasserdampf erfolgt, wobei
auf das Wasser im Wasserdruckspeicher (8) durch eine druckseitige Verbindung mit einem Gasdruckspeicher (4) ein Druck ausgeübt wird, so dass das Wasser im Wasserdruckspeicher nicht verdampfen kann.

2. Verfahren nach Anspruch 1, **dadurch gekennzeichnet, dass** die druckseitige Verbindung vom Gasdruckspeicher (4) zum Wasserdruckspeicher (8) so gesteuert wird, dass die Entleerung des Wasserdruckspeichers (8) über den gesamten Entleerungsvorgang bei konstantem Druck und gleichbleibender Temperatur im Wasserdruckspeicher (8) erfolgt.

3. Verfahren nach einem der vorhergehenden Ansprüche, **dadurch gekennzeichnet, dass** bei der Energiespeicherung eine Gaskompression zur Speicherung des Gases in dem Gasdruckspeicher (4) erfolgt und die dabei erzeugte Wärme zur Aufheizung des Wasserdruckspeichers (8) verwendet wird.

4. Verfahren nach einem der vorhergehenden Ansprüche, **dadurch gekennzeichnet, dass** der Wasserdruckspeicher (8) durch Abgabe von Dampf entleert wird und damit eine Energieerzeugungseinheit (15) zur Erzeugung von Strom angetrieben wird.

5. Verfahren nach Anspruch 4, **dadurch gekennzeichnet, dass** die nach Durchgang durch die Turbine in dem Wasser, insbesondere dem Wasserdampf noch enthaltene Energie in einem Verdunstungskondensator zur Aufbereitung von Rohwasser zu entsalztem Wasser genutzt wird.

6. Verfahren nach einem der Ansprüche 4 oder 5, **dadurch gekennzeichnet, dass** die Energie des Wasserdruckspeichers (8) dazu genutzt wird, den vorher abgegebenen Dampf nach dem Durchlauf durch die Turbine (15) wieder zu erwärmen, damit dieser für einen zweiten Durchgang durch die Turbine (15) verwendet wird.

7. Verfahren nach einem der Ansprüche 4 bis 6, **dadurch gekennzeichnet, dass** der aus dem Wasserdruckspeicher (8) abgegebene Dampf vor dem Durchgang durch die Turbine (15) mit einem Überhitzer (36) weiter erhitzt wird.

8. Verfahren nach einem der vorhergehenden Ansprüche, **dadurch gekennzeichnet, dass** das Gas im Gasdruckspeicher (4) mindestens den gleichen Druck aufweist, wie das im Wasserdruckspeicher (8) gespeicherte Wasser.

9. Verfahren nach einem der vorhergehenden Ansprüche, **dadurch gekennzeichnet, dass** das Wasser aus dem Wasserdruckspeicher (8) direkt als Prozessdampf verwendet wird.

10. Vorrichtung zur Speicherung und Abgabe von Energie mit einem Gasdruckspeicher (4), und einem Wasserdruckspeicher, **dadurch gekennzeichnet,**
**dass** der Wasserdruckspeicher (B) derart mit dem Gasdruckspeicher (4) verbunden ist, dass der Druck im Wasserdruckspeicher (8) einstellbar ist, und dass zur Energieabgabe der Wasserdruckspeicher (8) bei entsprechend eingestelltem Druck unter Abgabe von Wasserdampf entleerbar ist.

11. Vorrichtung nach Anspruch 10, **dadurch gekennzeichnet, dass** der Gasdruckspeicher (4) und der Wasserdruckspeicher (8) mit einem Gasverdichter (2) und zugehörigen Gasdruckleitungen (3,6,9) einen geschlossenen Gaskreislauf bilden.

12. Vorrichtung nach einem der Ansprüche 10 oder 11, **dadurch gekennzeichnet, dass** der Wasserdruckspeicher (8) über eine Dampfleitung (13) mit einer Turbine (15) verbunden ist, wobei in der Dampfleitung (13) ein Dampfregelventil (14) angeordnet ist, mit dem der Dampfdruck zum Betrieb der Turbine eingestellt wird.

13. Vorrichtung nach einem der Ansprüche 10 bis 12, **dadurch gekennzeichnet, dass** der Gasverdichter (2), mehrere Kühlwasserleitungen (10,11), der Wasserdruckspeicher (8), eine Kühlwasserpumpe (12), eine Dampfleitung (13), eine Turbine (15), eine Dampfleitung (17), ein Verdunstungskondensator (18), eine Wasserleitung (19), ein Wasserspeicher (20), eine Wasserleitung (21) und eine Wasserpumpe (22) einen geschlossenen Wasserkreislauf bilden.

14. Vorrichtung nach einem der Ansprüche 10 bis 13, **dadurch gekennzeichnet, dass** der Gasdruckspeicher (4) und der Wasserdruckspeicher (8) über eine Gasdruckleitung (6) miteinander verbunden sind, in der ein Druckregelventil (7) angeordnet ist, mit dem der Druck eingestellt wird, mit dem der Wasserdruckspeicher (8) während des Entladevorgangs vorgespannt wird.

15. Vorrichtung nach einem der Ansprüche 10 bis 14, **dadurch gekennzeichnet, dass** der Turbine (15) ein Verdunstungskondensator (18) nachgeordnet ist, in dem durch direkte Energieübertragung aus der Kondensation des Wasserdampfs aus der Turbine (15) auf zu verdunstendes Rohwasser mittels Verdunstung und Kondensation in einem Kondensator (27) entsalztes Wasser gewonnen wird.

16. Vorrichtung nach Anspruch 15, **dadurch gekennzeichnet, dass** einem Energierückgewinnungskreislauf, bestehend aus dem Kondensator (27), den Rohwasserleitungen (28,29) und der Rohwasserkreislaufpumpe (30) ein Rohwasservorlagenbehälter (23) zur Vorheizung des Rohwassers zugeordnet ist, wobei in dem Energierückgewinnungskreislauf die Energie aus durch den Verdunstungskondensator erzeugten Wasserdampf zur Gewinnung entsalzten Wassers genutzt wird.

17. Vorrichtung nach Anspruch 16, **dadurch gekennzeichnet, dass** im Energierückgewinnungskreislauf ein Wärmetauscher (31) zur Kühlung des dem Kondensator (27) zugeführten Rohwassers angeordnet ist, wobei der Wärmetauscher (31) in seiner Leistung regelbar ist.

## Claims

1. A method for storing and releasing energy, in which the energy in part is stored in water, wherein the water is heated,
**characterised in that**,
the energy is primarily stored in a pressurised water reservoir (8),
**in that** the release of the energy takes place by the evacuation of the pressurised water reservoir (8) with the release of steam, wherein
a pressure is exerted onto the water in the pressurised water reservoir (8) through a pressure-side connection with a pressurised gas reservoir (4), such that the water in the pressurised water reservoir cannot vaporise.

2. The method according to claim 1, **characterised in that** the pressure-side connection from the pressurised gas reservoir (4) to the pressurised water reservoir (8) is controlled such that the evacuation of the pressurised water reservoir (8) takes place over the whole of the evacuation procedure at constant pressure and constant temperature in the pressurised water reservoir (8).

3. The method according to any one of the preceding claims, **characterised in that** in the course of energy storage a compression of the gas takes place for purposes of storing the gas in the pressurised gas reservoir (4), and the heat thereby generated is used for purposes of heating the pressurised water reservoir (8).

4. The method according to any one of the preceding claims, **characterised in that** the pressurised water reservoir (8) is evacuated by the release of steam, and an energy generation unit (15) is driven by means of the latter for purposes of generating power.

5. The method according to claim 4, **characterised in that** the energy that is still contained in the water, in particular in the steam, after passing through the turbine, is utilised in an evaporative condenser for purposes of processing untreated water into desalinated water.

6. The method according to one of the claims 4 or 5, **characterised in that** the energy of the pressurised water reservoir (8) is used for purposes of reheating the steam previously released after passing through the turbine (15), such that the latter is used for a second pass through the turbine (15).

7. The method according to one of the claims 4 to 6, **characterised in that** the steam released from the pressurised water reservoir (8) is reheated with a superheater (36) before the pass through the turbine (15).

8. The method according to any one of the preceding claims, **characterised in that** the gas in the pressurised gas reservoir (4) has at least the same pressure as the water stored in the pressurised water reservoir (8).

9. The method according to any one of the preceding claims, **characterised in that** the water from the pressurised water reservoir (8) is used directly as process steam.

10. A device for storing and releasing energy, with a pressurised gas reservoir (4), and a pressurised water reservoir, **characterised in that**
the pressurised water reservoir (8) is connected with the pressurised gas reservoir (4) such that the pressure in the pressurised water reservoir (8) can be adjusted, and **in that** for purposes of energy release the pressurised water reservoir (8) can be evacuated at an appropriately adjusted pressure with the release of steam.

11. The device according to claim 10, **characterised in that** the pressurised gas reservoir (4) and the pressurised water reservoir (8) form a closed gas circuit with a gas compressor (2) and related pressurised gas lines (3, 6, 9).

12. The device according to one of the claims 10 or 11, **characterised in that** the pressurised water reservoir (8) is connected via a steam line (13) with a turbine (15), wherein in the steam line (13) is arranged a steam control valve (14), with which the steam pressure is adjusted for purposes of operating the turbine.

13. The device according to one of the claims 10 to 12, **characterised in that** the gas compressor (2), a plurality of cooling water lines (10, 11), the pressurised water reservoir (8), a cooling water pump (12), a steam line (13), a turbine (15), a steam line (17), an evaporative condenser (18), a water line (19), a water reservoir (20), a water line (21), and a water pump (22) form a closed water circuit.

14. The device according to one of the claims 10 to 13, **characterised in that** the pressurised gas reservoir (4) and the pressurised water reservoir (8) are connected with one another via a pressurised gas line (6) in which is arranged a pressure control valve (7), with which the pressure is adjusted, with which the pressurised water reservoir (8) is preloaded during the discharge procedure.

15. The device according to one of the claims 10 to 14, **characterised in that** downstream of the turbine (15) is arranged an evaporative condenser (18), in which desalinated water is obtained, by the direct transfer of energy from the condensation of the steam from the turbine (15) to the untreated water to be evaporated, by means of evaporation and condensation in a condenser (27).

16. The device according to claim 15, **characterised in that** an untreated water collecting tank (23) is assigned to an energy recovery circuit, consisting of the condenser (27), the untreated water lines (28, 29), and the untreated water circuit pump (30), for purposes of preheating the untreated water, wherein in the energy recovery circuit the energy from steam generated by means of the evaporative condenser is utilised for purposes of obtaining desalinated water.

17. The device according to claim 16, **characterised in that** a heat exchanger (31) is arranged in the energy recovery circuit for purposes of cooling the untreated water supplied to the condenser (27), wherein the performance of the heat exchanger (31) can be regulated.

## Revendications

1. Procédé de stockage et de distribution d'énergie, dans lequel l'énergie est stockée en partie dans de l'eau, dans lequel l'eau est chauffée,
**caractérisé en ce que**
l'énergie est d'abord stockée dans un réservoir d'eau sous pression (8),
que la distribution de l'énergie a lieu par le vidage du réservoir d'eau sous pression (8) en distribuant de la vapeur d'eau, dans lequel
une pression est exercée sur l'eau dans le réservoir d'eau sous pression (8) par une liaison côté pression avec un réservoir de gaz sous pression (4), de façon à ce que l'eau dans le réservoir d'eau sous pression ne puisse pas s'évaporer.

2. Procédé selon la revendication 1, **caractérisé en ce que** la liaison côté pression du réservoir de gaz sous pression (4) au réservoir d'eau sous pression (8) est ainsi commandée que le vidage du réservoir d'eau sous pression (8) est effectué à pression constante et température égale dans le réservoir d'eau sous pression (8) durant toute la procédure de vidage.

3. Procédé selon l'une des revendications précédente,
**caractérisé en ce que** lors du stockage de l'énergie, une compression gazeuse est effectuée pour stocker le gaz dans le réservoir de gaz sous pression (4) et la chaleur ainsi produite est employée pour réchauffer le réservoir d'eau sous pression (8).

4. Procédé selon l'une des revendications précédentes, **caractérisé en ce que** le réservoir d'eau sous pression (8) est vidé par distribution de vapeur et qu'ainsi une unité de production d'énergie (15) est entraînée pour produire de l'énergie.

5. Procédé selon la revendication 4, **caractérisé en ce que** l'énergie encore contenue dans l'eau, en particulier la vapeur d'eau, après passage à travers les turbines, est utilisée dans un condensateur d'évaporation pour préparer de l'eau brute en eau dessalée.

6. Procédé selon l'une des revendications 4 ou 5,
**caractérisé en ce que** l'énergie du réservoir d'eau sous pression (8) est utilisée pour réchauffer à nouveau la vapeur distribuée au préalable après le passage à travers les turbines (15), afin que celle-ci soit employée pour un second passage à travers les turbines (15).

7. Procédé selon l'une des revendications 4 à 6,
**caractérisé en ce que** la vapeur distribuée hors du réservoir d'eau sous pression (8) continue d'être chauffée avec un surchauffeur (36) avant le passage à travers la turbine (15).

8. Procédé selon l'une des revendications précédentes,
**caractérisé en ce que** le gaz dans le réservoir de gaz sous pression (4) présente au moins la même pression que l'eau stockée dans le réservoir d'eau sous pression (8).

9. Procédé selon l'une des revendications précédentes,
**caractérisé en ce que** l'eau hors du réservoir d'eau sous pression (8) est employée directement en tant que vapeur de procédé.

10. Dispositif de stockage et de distribution d'énergie comprenant un réservoir de gaz sous pression (4) et un réservoir d'eau sous pression, **caractérisé en ce que**
le réservoir d'eau sous pression (8) est ainsi relié au réservoir de gaz sous pression (4) que la pression dans le réservoir d'eau sous pression (8) est réglable et que pour distribuer l'énergie, le réservoir d'eau sous pression (8) peut être vidé avec une pression au même réglage par distribution de vapeur d'eau.

11. Procédé selon la revendication 10, **caractérisé en ce que** le réservoir de gaz sous pression (4) et le réservoir d'eau sous pression (8) forment un circuit de gaz fermé avec un compresseur à gaz (2) et des conduites de gaz sous pression (3, 6, 9) correspondantes.

12. Procédé selon la revendication 10 ou 11, **caractérisé en ce que** le réservoir d'eau sous pression (8) est relié à une turbine (15) par le biais d'une conduite de vapeur (13), sachant qu'une soupape de régulation de la vapeur (14) est disposée dans la conduite de vapeur (13), avec laquelle la pression de vapeur est réglée pour entraîner la turbine.

13. Dispositif selon l'une des revendications 10 à 12, **caractérisé en ce que** le compresseur à gaz (2), plusieurs conduites d'eau de refroidissement (10, 11), le réservoir d'eau sous pression (8), une pompe d'eau de refroidissement (12), une conduite de vapeur (13), une turbine (15), une conduite de vapeur (17), un condensateur d'évaporation (18), une conduite d'eau (19), un réservoir d'eau (20), une conduite d'eau (21) et une pompe à eau (22) forment un circuit d'eau fermé.

14. Dispositif selon l'une des revendications 10 à 13,
**caractérisé en ce que** le réservoir de gaz sous pression (4) et le réservoir d'eau sous pression (8) sont reliés entre eux par une conduite de gaz sous pression (6), dans laquelle une soupape de régulation de la pression (7) est disposée, avec laquelle la pression est réglée, avec laquelle le réservoir d'eau sous pression (8) est pré-contraint pendant la procédure de vidage.

15. Dispositif selon l'une des revendications 10 à 14,
**caractérisé en ce qu'**un condensateur d'évaporation (18) est disposé en aval de la turbine (15), dans lequel, par transmission d'énergie directe de la condensation de la vapeur d'eau de la turbine (15) sur de l'eau brute à faire évaporer, de l'eau dessalée est récupérée dans un condensateur (27) au moyen de vapeur et de condensation.

16. Dispositif selon la revendication 15, **caractérisé en ce qu'**un récipient de réserve d'eau brute (23) pour pré-chauffer l'eau brute est attribué à un circuit d'extraction d'énergie se composant d'un condensateur (27), des conduites d'eau brutes (28, 29) et de la pompe de circuit d'eau brute (30), dans lequel, dans le circuit d'extraction d'énergie, l'énergie de la vapeur d'eau produite par le condensateur d'évaporation est employée pour extraire de l'eau dessalée.

17. Dispositif selon la revendication 16, **caractérisé en ce qu'**un échangeur de chaleur (31) pour refroidir l'eau brute amenée au condensateur (27), est disposé dans le circuit d'extraction d'énergie, dans lequel la puissance de l'échangeur de chaleur (31) est réglable.
